# EUROPÄISCHE PATENTSCHRIFT

(11) **EP 2 657 466 B1**
(45) Veröffentlichungstag und Bekanntmachung des Hinweises auf die Patenterteilung: **12.06.2019**
(21) Anmeldenummer: 13164893.3
(22) Anmeldetag: 23.04.2013
(51) Int. Cl.: F01K 3/00, F01K 3/18, F01K 3/24, F01K 13/02

(54) **Fossilbefeuertes Kraftwerk mit Wärmespeicher**
Fossil fired power plant with heat accumulator
Centrale alimentée par une énergie fossile avec accumulateur de chaleur

(30) Priorität: 25.04.2012 DE 102012103617
(43) Veröffentlichungstag der Anmeldung: 30.10.2013
(62) Teilanmeldung aus: 17200082.0
(73) Patentinhaber: Mitsubishi Hitachi Power Systems Europe GmbH, 47059 Duisburg (DE)
(72) Erfinder: Bergins, Christian, Dr.-Ing., 45711 Datteln (DE); Klauke, Friedrich, Dr.-Ing., 40878 Ratingen (DE)
(74) Vertreter: Viering, Jentschura & Partner mbB Patent- und Rechtsanwälte

(56) Entgegenhaltungen:
- DE-A1-102009 060 089
- US-A- 4 071 079
- US-A- 4 164 848
- US-A- 6 041 588
- US-A1- 2010 251 712

## Beschreibung

Die Erfindung richtet sich auf ein Kraftwerk umfassend einen Dampferzeuger mit angeschlossenem Wasser/Dampf-Kreislauf und darin integriertem Turbinen- oder Turbosatz, wobei der Dampferzeuger einen mit fossilem Brennstoff und/oder mit Biomasse befeuerbaren Feuerraum aufweist und wobei der Wasser/Dampf-Kreislauf dampfseitig mit einem thermisch an einen Wärmespeicher gekoppelten Wärmetauscher leitungsmäßig verbunden und/oder thermisch gekoppelt ist, wobei der Wasser/Dampf-Kreislauf derart mit dem Wärmetauscher leitungsmäßig verbunden ist, dass Wärmeenergie des Dampfes aus dem Wasser/DampfKreislauf thermisch in den Wärmetauscher auskoppelbar ist.

Weiterhin richtet sich die Erfindung auf ein Verfahren zur Speicherung von in einem Kraftwerk mit einem Dampferzeuger mit angeschlossenem Wasser/Dampf-Kreislauf und darin integriertem Turbinen- oder Turbosatz erzeugter Wärme, wobei der Dampferzeuger einen mit fossilem Brennstoff und/oder mit Biomasse befeuerbaren Feuerraum aufweist und wobei der Wasser/Dampf-Kreislauf dampfseitig mit einem thermisch an einen Wärmespeicher gekoppelten Wärmetauscher leitungsmäßig verbunden und/oder thermisch gekoppelt ist, wobei in dem Wärmetauscher Wärmeenergie aus dem Dampf des Wasser/Dampf-Kreislaufes ausgekoppelt und in den Wärmetauscher eingekoppelt wird.

Im elektrischen Stromnetz müssen die elektrischen Strom einspeisende Leistungserzeugung und der elektrischen Strom aus dem Stromnetz entnehmende Verbrauch im Gleichgewicht stehen. Aufgrund des Ausbaus erneuerbarer Energien stehen zeitweise starke Überkapazitäten, andererseits teilweise aber auch Unterkapazitäten am Netz an. Das flukturierende Angebot an erneuerbarer Energie und damit die flukturierende Einspeisung erneuerbarer Energien in das Stromnetz muss mithilfe konventioneller Kraftwerke ausgeglichen werden. Dies macht es notwendig, konventionelle Kraftwerke mit einer schnell regelbaren Kraftwerkskapazität auszustatten, so dass sie je nach Anforderung des Netzes bei Überkapazität schnell heruntergefahren und bei Unterkapazität schnell hochgefahren werden können. Alternativ besteht die Möglichkeit, bei Überkapazität die erneuerbaren Energiekapazitäten, beispielsweise Windturbinen, abzuschalten oder aber den erzeugten Strom in Energiespeichersystemen wie Pumpspeicherkraftwerken, Druckluftspeicherkraftwerken oder Batterien zu speichern.

Der Betrieb fossilbefeuerter oder mit Ersatzbrennstoff wie Biomasse befeuerter Kraftwerke macht es in diesem Szenario notwendig, die Kraftwerkskapazitäten zur Stabilisierung und Regelung der Netze in ihrer Kapazität schnell anpassbar auszugestalten. Dazu sind zum einen schnell startbare bzw. in der Last steigerbare Kraftwerke notwendig, wenn beispielsweise Windkraftanlagen in windstillen Zeiten ihre Einspeisekapazität schnell zurückfahren oder wenn beispielsweise in Spitzennachfragezeiten zur Abdeckung des Mehrbedarfes Zusatzkapazität benötigt wird.

Fossilbefeuerte Kraftwerke, insbesondere Kohlekraftwerke, sind nun allerdings mit dem Nachteil versehen, dass sie nicht beliebig an- und abschaltbar und in Bezug auf ihre abgegebene Leistung herauf und herunter fahrbar sind. Die Leistung von Dampfkraftwerken, insbesondere der kohlebefeuerten Dampferzeuger, kann nicht beliebig stark und schnell geändert werden. Zudem müssen zur Vermeidung eines überhöhten Anlagenverschleißes Mindestbetriebs- und Mindeststillstandszeiten eingehalten werden. Sollen Kraftwerke als sogenannte "heiße Reserve" für ein unmittelbares Wiederanfahren zur Stromerzeugung betriebsbereit am Netz verbleiben, so müssen diese im permanenten Betrieb mit ihrer Mindestleistung oder Minimallast bereit stehen. Gleiches gilt auch für den Fall, dass man Kraftwerke im täglichen Betrieb flexibilisieren möchte, beispielsweise derart, dass während der stromnachfrageintensiven Tageszeiten Strom ins Netz eingespeist wird, zur Nachtzeit das Kraftwerk aber in einen "Ruhezustand" zurückgefahren wird. Der Betrieb des Dampferzeugers oder des Kraftwerkes mit Minimallast ist unter anderem deshalb notwendig, damit im Feuer(ungs)räum des Dampferzeugers die Temperaturen nicht soweit absinken, dass die für die Brennstoffzündung, insbesondere Kohlezündung, notwendige Betriebstemperatur erst wieder nach stundenlangem Aufheizen erreicht wird. So betragen die Anfahrzeiten für einen sogenannten "Heißstart" nach weniger als acht Stunden Stillstandszeit derzeit noch ca. 2 Stunden, für einen sogenannten " Warmstand" nach weniger nach 48 Stunden Stillstandszeit ca. 5 Stunden und einen sogenannten "Kaltstart" nach weniger als 72 Stunden Stillstand ca. 8 Stunden. Um zumindest einen "Heißstart" zu ermöglichen, muss ein solches Kraftwerk im permanenten Betrieb mit seiner Mindestleistung in Betrieb gehalten werden. Die Mindestleistung beträgt bei Steinkohlekraftwerken ca. 38 % und bei Braunkohlekraftwerken ca. 40 %. Zudem sind üblicherweise Mindeststillstandszeiten bei Steinkohlekraftwerken von ca. 2 Stunden und bei Braunkohlenkraftwerken von ca. 8 Stunden sowie Mindestbetriebszeiten bei Steinkohlekraftwerken von ca. 4 Stunden und bei Braunkohlenkraftwerken von ca. 6 Stunden einzuhalten. Einhergehen diese Betriebszeiten in Mindestleistung mit Wirkungsgradverlusten in Höhe von ca. 5 %. Außerdem ist bei Kohlekraftwerken zu beachten, dass ein Wiederanfahren nur mit einer Leistungsänderung von ca. 3-5 % pro Minute derzeit möglich ist.

Ein gattungsgemäßes Kraftwerk und ein gattungsgemäßes Verfahren mit einer Anordnung zur Speicherung von Energie sind aus der US 4,164,848 A bekannt. Dieses Dokument offenbart ein Kraftwerk mit einem in einem Wasser/DampfKreislauf eingekoppelten Wärmespeicher, welcher seinerseits mit Wärmetauschern in thermischer Wirkverbindung steht, die Wärmeenergie in den Wasser/Dampf-Kreislauf auskoppeln. Ein Einkoppeln von Wärmeenergie des Dampfes in den Wärmespeicher erfolgt derart, dass aus der Speisewasserleitung des Wasser/Dampf-Kreislaufs vorgewärmtes Wasser, das stromaufwärts eines Dampferzeugers aus dem Wasser/DampfKreislauf abgezweigt wird, dem Wärmespeicher zugeführt wird. Ebenso wird stromabwärts des Dampferzeugers aus dem Wasser/Dampf-Kreislauf Dampf dem Wärmespeicher zugeführt. Insofern wird hier die Wärmeenergie des Dampfes in den Wärmespeicher eingekoppelt. Ein Auskoppeln geschieht dadurch, dass das in dem Wärmespeicher gespeicherte Wasser den Wärmetauschern zugeführt wird und in den Wärmetauschern Wärmeenergie zur Bildung von Dampf an den Wasser/DampfKreislauf abgegeben wird. Nach Durchlaufen der Wärmetauscher wird das Wasser der Speisewasserleitung stromaufwärts des Dampferzeugers zugeführt.

Die DE 10 2009 060 089 A1 offenbart ein solarthermisches Kraftwerk, bei welchem ein Wärmespeicher in den Wasser/DampfKreislauf integriert ist. Ein Zusammenwirken dieses Wärmespeichers mit einem zugeordneten Wärmetauscher ist diesem Dokument nicht zu entnehmen.

Aus der US 4,071,079 A ist die Ausbildung von Wärmespeichern als Salzspeicher bekannt.

Der Erfindung liegt die Aufgabe zugrunde, eine Lösung zu schaffen, die es ermöglicht, ein Kraftwerk an den flukturierenden Einspeisebedarf des angeschlossenen Stromnetzes anzupassen und bezüglich seiner Stromeinspeisemöglichkeiten zu flexibilisieren.

Bei einem Kraftwerk der eingangs näher bezeichneten Art wird diese Aufgabe erfindungsgemäß dadurch gelöst, dass Wärmeenergie des Dampfes in dem Wärmetauscher an ein Wärmeträgermedium übertragen und an das Wärmeträgermedium übertragene Wärmeenergie im Wärmespeicher ausgekoppelt wird.

Bei einem Verfahren der eingangs näher bezeichneten Art wird diese Aufgabe erfindungsgemäß dadurch gelöst, dass in dem Wärmetauscher Wärmeenergie des Dampfes an ein Wärmeträgermedium übertragen und an das Wärmeträgermedium übertragene Wärmeenergie im Wärmespeicher ausgekoppelt wird.

Zweckmäßige Weiterbildungen und vorteilhafte Ausgestaltungen der Erfindung sind Gegenstand der jeweiligen Unteransprüche.

Erfindungsgemäß ist also vorgesehen, dass aus dem Wasser/Dampf-Kreislauf Wärmeenergie des Dampfes indirekt über einen Wärmetauscher in einen Wärmespeicher und gegebenenfalls direkt unmittelbar in einen Wärmespeicher ausgekoppelt wird, wobei beide Auskopplungswege ggf. auch parallel betrieben werden können. Dies ermöglicht es, Kraftwerke insofern zu flexibilisieren, als dass erzeugter Wasserdampf nicht unbedingt zur Stromerzeugung über den Turbinensatz oder Turbosatz geleitet werden muss, sondern über mindestens einen Wärmetauscher und gegebenenfalls mindestens einen Wärmespeicher geführt wird, wo der Dampf (seine) Energie abgibt. Bei beispielsweise gleichbleibender Dampferzeugung kann dadurch die zur Stromerzeugung genutzte Dampfmenge reduziert und damit die vom Kraftwerk ins Netz eingespeiste Strommenge bzw. elektrische Energie so geregelt werden, dass ein Teil der Dampfmenge "gespeichert" wird. Dies ermöglicht es, ein am Netz befindliches Kraftwerk relativ schnell in Bezug auf die ans Netz abgegebene Strommenge zurückzufahren. Da andererseits wie oben stehend dargelegt ist, insbesondere Kohlekraftwerke mit einer Mindest- oder Minimallast betrieben werden müssen, kann diese "Dampfregelung" dazu genutzt werden, die Feuerungsleistung in den zulässigen und wirtschaftlich vertretbaren Geschwindigkeiten herunterzufahren. Die in dem Wärmespeicher gespeicherte Wärmeenergie kann dann ihrerseits in dem Fall, wenn nun das Kraftwerk wieder hochgefahren werden soll, dazu genutzt werden, Energie, beispielsweise durch Umwandlung von Wasser in Dampf, für das Wiederanfahren bzw. Wiederhochfahren zur Verfügung zu stellen. So kann die (zwischen)gespeicherte Energie bei einem Wiederanfahren des Kraftwerkes auf Normalbetrieb beispielsweise dazu genutzt werden, um eine höhere Geschwindigkeit der Leistungsänderung in Prozent/Minute als die üblichen 3-5 %/Minute zu erreichen, indem die in Form von Wärmeenergie gespeicherte Energie beim Anfahren in Form von Dampf beispielsweise an den Niederdruckvorwärmern des Wasser/Dampf-Kreislaufes des Kraftwerkes zur Verfügung gestellt wird. Ferner kann dann, wenn im Stromnetz temporär (wieder) eine höhere Einspeisung benötigt wird, mithilfe eines Salz/Wasser-Dampfwärmetauschers, vorzugsweise eines Once-Trough-Dampferzeugers, und eines ggf. zusätzlichen Turbinenkreislaufes Spitzen-/Mittlaststrom zusätzlich zu dem (Haupt)Wasser/Dampf-Kreislauf des Kraftwerkes bereitgestellt und ins Netz eingespeist werden.

Die Erfindung zeichnet sich somit in Ausgestaltung des Kraftwerks dadurch aus, dass der Wasser/Dampf-Kreislauf dampfseitig mit dem Wärmespeicher leitungsmäßig verbunden und/oder thermisch gekoppelt ist, wobei der Wasser/DampfKreislauf derart mit dem Wärmespeicher leitungsmäßig verbunden ist, dass Wärmeenergie des Dampfes aus dem Wasser/Dampf-Kreislauf thermisch in den Wärmespeicher auskoppelbar ist. In gleicher Weise zeichnet sich das Verfahren in Ausgestaltung dadurch aus, dass der Wasser/Dampf-Kreislauf dampfseitig mit dem Wärmespeicher leitungsmäßig verbunden und/oder thermisch gekoppelt ist, wobei in dem Wärmespeicher Wärmeenergie aus dem Dampf des Wasser/Dampf-Kreislaufs ausgekoppelt und in den Wärmespeicher eingekoppelt wird.

Hierbei ist es in Ausgestaltung des Kraftwerks auch möglich, dass Wärmeenergie des Dampfes in dem Wärmespeicher an ein Wärmeträgermedium und/oder ein Wärmespeichermedium übertragen wird.

Um auch im Netz vorhandene Stromüberkapazitäten aus dem Netz in eine Speicherung überführen zu können, sieht die Erfindung zudem vor, dass der Wärmespeicher elektrisch beheizbar ausgebildet ist, beziehungsweise dass dem Wärmespeicher bei im Stromnetz vorhandener Überkapazität an Strom und/oder bei Betrieb des Kraftwerks in seinem Mindest- oder Minimallastbereich erzeugter, nicht ins Netz einzuspeisender Überschussstrom über eine mit dem jeweiligen Strom und/oder Überschussstrom elektrisch beheizte und im Wärmespeicher angeordnete Heizvorrichtung Wärmeenergie zugeführt und im Wärmespeicher gespeichert wird. Dies macht es möglich, Energie einzuspeichern, wenn aufgrund der flukturierenden Einspeisung erneuerbarer Energien wie Wind oder Photovoltaik im Netz eine zu hohe Einspeisung vorliegt.

Um in Zeiten von im Stromnetz herrschenden Überkapazitäten und erhöhter Nachfrage flexibel Stromkapazität zur Verfügung stellen zu können, ist vorgesehen, dass einerseits das Kraftwerk relativ schnell wieder hochgefahren werden kann, dass alternativ andererseits aber auch parallel zum (Haupt)Wasser/Dampf-Kreislauf des Kraftwerkes ein zweiter Wasser/Dampf-Kreislauf mit zugeordnetem Turbinensatz oder Turbosatz betrieben werden kann, der dann unmittelbar ohne dass das Kraftwerk hochgefahren werden muss, Strom erzeugt und ins Netz einspeist. Die Erfindung sieht daher in Ausgestaltung vor, dass der Wärmespeicher des Kraftwerks in gespeicherte Wärme auskoppelbarer Weise mit mindestens einem weiteren Dampferzeuger verbunden ist, der in dem oder einem zweiten Wasser/Dampf-Kreislauf einen Vorwärmer, Überhitzer oder Zwischenüberhitzer ausbildet. Ebenso sieht die Erfindung in Ausgestaltung vor, dass der Wärmespeicher des Kraftwerks in gespeicherte Wärme auskoppelbarer Weise mit dem oder einem zweiten Wärmetauscher verbunden ist.

Das Verfahren ist insofern in erfindungsgemäßer Ausgestaltung dadurch gekennzeichnet, dass in dem Wärmespeicher gespeicherte Wärme in den oder einen zweiten Dampferzeuger ausgekoppelt wird, wobei in dem Dampferzeuger erzeugter Dampf als Frischdampf oder Zwischenüberhitzerdampf einer Turbine zugeführt wird, und/oder dass in dem Wärmespeicher gespeicherte Wärme in mindestens einen weiteren Wärmetauscher ausgekoppelt wird, der in dem oder einem zweiten Wasser/Dampf-Kreislauf einen Vorerwärmer, Überhitzer oder Zwischenüberhitzer ausbildet. Dieser Dampf wird dann jeweils einem Turbinen- oder Turbosatz mit angeschlossenem Generator zugeführt.

Insbesondere können das erfindungsgemäße Kraftwerk und das erfindungsgemäße Verfahren dazu benutzt werden, die beim Betrieb des Kraftwerkes in seinem Mindest- oder Minimallastbereich entstehende Wärmeenergie in Form von Dampf aus dem Wasser/Dampf-Kreislauf auszukoppeln und zu speichern. Die Erfindung sieht daher in Ausgestaltung des Verfahrens weiterhin vor, dass die Wärmeenergie von bei Betrieb des Kraftwerks in seinem Mindest- oder Minimallastbereich erzeugtem und nicht für die Stromerzeugung genutztem Überschussdampf aus dem Wasser/Dampf-Kreislauf thermisch in den Wärmespeicher und/oder den Wärmetauscher ausgekoppelt wird. Hierbei kann dann in Weiterbildung des Verfahrens zudem vorgesehen sein, dass beim Wiederanfahren des Kraftwerks aus seinem Mindest- oder Minimallastbereich in dem Wärmespeicher gespeicherte Wärme in den und/oder in den zweiten Wasser/Dampf-Kreislauf, vorzugsweise im Bereich von Niederdruckvorwärmern, ausgekoppelt wird.

Der Wärmespeicher kann als Dampfspeicher oder Ruths-Speicher, als Salzspeicher, Betonspeicher oder Heißwasserspeicher ausgebildet sein. Ein besonders geeignetes Wärmespeichermedium stellt Salzschmelze dar, insbesondere eine Mischung aus KNO₃ und NaNO₃.

Eine weitere Unterstützung der Flexibilisierung eines insbesondere fossilbefeuerten Kraftwerkes lässt sich gemäß erfindungsgemäßer Ausgestaltung des Kraftwerkes dadurch erreichen, dass die Brenner des Feuerraums Bestandteil einer indirekten Feuerung sind.

In Kombination mit dem Betrieb der aus einem Stromüberschuss gespeisten Heizvorrichtung des Wärmespeichers ist es demnach möglich, in Zeiten, bei denen Stromüberschuss in das Stromnetz eingespeist wird, den Wärmespeicher, der beispielsweise aus zwei wechselseitig betriebenen Behältern (heiß/kalt) mit dem Speichermedium, z. B. geschmolzene Salze, oder einem Schichtenspeicher mit geschmolzenem Salz besteht, zu verwenden, um temporär überschüssigen Strom aus dem Stromnetz und/oder temporär überschüssigen Dampf aus dem Dampfkraftwerk (Dampfkraftwerk mit angeschlossenem Wasser/Dampf-Kreislauf) zur Erhitzung des im Wärmespeicher vorgesehenen Speichermediums zu verwenden. Da die elektrische Beheizung einen Wirkungsgrad von nahezu 100 % hat und konventionelle Dampfkraftprozesse im Temperaturbereich 530 °C Kreisprozesswirkungsgrade von 38-42 % aufweisen, ist der Wirkungsgrad der Stromspeicher höher als bei vielen anderen Alternativen. Wird der Wärmespeicher nur zur Beheizung eines Wärmetauschers (beispielsweise Vorwärmung/Überhitzung/Zwischenüberhitzung) in einem ansonsten anderweitig beheizten Dampfkreislauf verwendet, ist der Wirkungsgrad entsprechend geringer. Das System funktioniert aber analog. Zum Beispiel ermöglicht das kurzzeitige Ersetzen der Anzapfung bei thermischen Kraftwerken eine erhöhte Leistungsabgabe ans Netz im Rahmen des vorhandenen Turbinen- oder Generatordesigns.

Die erfindungsgemäße Maßnahme in Kraftwerke einen Wärmetauscher und einen zugeordneten Wärmespeicher in die Dampferzeugung des Kraftwerkes einzubinden oder ggf. mit einer eigenen zugeordneten Dampferzeugung einschließlich eines Turbinen- oder Turbosatzes mit angeschlossenem Generator auszustatten, kann bei der Neuplanung von Kraftwerksanlagen, insbesondere bei einem Neubau von fossilbefeuerten Kraftwerken, als Zusatzanlage oder Zusatzeinrichtung geplant und vorgesehen werden. Es ist aber auch möglich, diese Zusatzanlage bei einem bestehenden Kraftwerk im Rahmen einer Umrüstung oder Ertüchtigung nachzurüsten.

Die Erfindung ist nachstehend anhand eines Ausführungsbeispiels beispielhaft näher erläutert.

Die einzige Figur zeigt in schematischer Weise den Wasser/Dampf-Kreislauf 1 eines fossilbefeuerten Kraftwerks. Der Wasser/Dampf-Kreislauf ist üblich ausgestattet und umfasst in nicht dargestellter Weise Vorerwärmer, Überhitzer, Zwischenüberhitzer, einen Turbinen- oder Turbosatz mit angeschlossenem Generator sowie eine Wasseraufbereitung. In den Wasser/Dampf-Kreislauf 1 ist ein Wärmetauscher 2 thermisch eingekoppelt, der es ermöglicht, dass Wärmeenergie aus in dem Wasser/Dampf-Kreislauf 1 geführtem Dampf in das im Wärmetauscher 2 zirkulierende Wärmeträgermedium 8 ausgekoppelt wird. Der Wärmetauscher 2 ist zudem thermisch an einen Wärmespeicher 3 gekoppelt. In dem Wärmespeicher 3 wird die von dem Wärmeträgermedium 8 des Wärmetauschers 2 aufgenommene Wärmeenergie an den Wärmespeicher 3 ausgekoppelt. Gewünschtenfalls kann der Energieübertragungsweg auch umgekehrt erfolgen. In diesem Fall wird dann im Speicher 3 gespeicherte Wärmeenergie an das Wärmeträgermedium 8 des Wärmetauschers 2 ausgekoppelt und von diesem im Wärmetauscher 2 an den Wasser/Dampf-Kreislauf 1 des Kraftwerkes ausgekoppelt. In dem Wärmespeicher 3 ist ferner eine Heizvorrichtung 4 angeordnet, die in stromleitender Verbindung mit einem Stromnetz 5 steht. Bei Betrieb der Heizvorrichtung 4, beispielsweise mittels im Stromnetz vorhandenen Überschussstroms, wird elektrisch mittels der Heizvorrichtung Wärmeenergie erzeugt, die in dem Wärmespeicher 3 gespeichert wird.

Der Wärmespeicher 3 ist thermisch an einen zweiten Wärmetauscher 6 gekoppelt, welcher seinerseits thermisch an einen zweiten Dampferzeuger 7 oder einen zweiten Wasser/Dampf-Kreislauf gekoppelt ist. Hierdurch ist es möglich, aus dem Wärmespeicher 3 Energie auszukoppeln und parallel zur Dampferzeugung im Wasser/Dampf-Kreislauf 1 zu erzeugen. Dem zweiten Dampferzeuger 7 oder Wasser/DampfKreislauf ist ein Turbinensatz oder Turbosatz mit angeschlossenem Generator zugeordnet, so dass hier ebenfalls Strom erzeugt werden kann. Vorzugsweise wird dieser zweite Wärmetauscher 6 dann in Betrieb genommen, wenn Unterkapazitäten im Stromnetz 5 ausgeglichen werden sollen.

Bei den Wärmetauschern 2 und 6 kann es sich um Vorwärmer, Überhitzer oder Zwischenüberhitzer des jeweiligen Wasser/Dampf-Kreislaufes 1, 7 handeln. Der zweite Wärmetauscher 6 kann als once-through-Dampferzeuger (Durchlaufdampferzeuger) ausgebildet sein.

## Patentansprüche

1. Kraftwerk umfassend einen Dampferzeuger mit angeschlossenem Wasser/Dampf-Kreislauf (1) und darin integriertem Turbinen- oder Turbosatz, wobei der Dampferzeuger einen mit fossilem Brennstoff und/oder mit Biomasse befeuerbaren Feuerraum aufweist und wobei der Wasser/Dampf-Kreislauf (1) dampfseitig mit einem thermisch an einen Wärmespeicher (3) gekoppelten Wärmetauscher (2) leitungsmäßig verbunden und/oder thermisch gekoppelt ist,
wobei der Wasser/Dampf-Kreislauf (1) derart mit dem Wärmetauscher (2) leitungsmäßig verbunden ist, dass Wärmeenergie des Dampfes aus dem Wasser/Dampf-Kreislauf (1) thermisch in den Wärmetauscher (2) auskoppelbar ist, **dadurch gekennzeichnet,**
**dass** Wärmeenergie des Dampfes in dem Wärmetauscher (2) an ein Wärmeträgermedium (8) übertragen und an das Wärmeträgermedium (8) übertragene Wärmeenergie im Wärmespeicher (3) ausgekoppelt wird.

2. Kraftwerk nach Anspruch 1, **dadurch gekennzeichnet, dass** der Wasser/Dampf-Kreislauf (1) dampfseitig mit dem Wärmespeicher (3) leitungsmäßig verbunden und/oder thermisch gekoppelt ist, wobei der Wasser/DampfKreislauf (1) derart mit dem Wärmespeicher (3) leitungsmäßig verbunden ist, dass Wärmeenergie des Dampfes aus dem Wasser/Dampf-Kreislauf (1) thermisch in den Wärmespeicher (3) auskoppelbar ist.

3. Kraftwerk nach einem der vorhergehenden Ansprüche, **dadurch gekennzeichnet, dass** Wärmeenergie des Dampfes in dem Wärmespeicher (3) an ein Wärmeträgermedium und/oder ein Wärmespeichermedium übertragen wird.

4. Kraftwerk nach einem der vorhergehenden Ansprüche, **dadurch gekennzeichnet, dass** der Wärmespeicher (3) elektrisch beheizbar ausgebildet ist.

5. Kraftwerk nach einem der vorhergehenden Ansprüche, **dadurch gekennzeichnet, dass** die Brenner des Feuerraums Bestandteil einer indirekten Feuerung sind.

6. Kraftwerk nach einem der vorhergehenden Ansprüche, **dadurch gekennzeichnet, dass** der Wärmespeicher (3) in gespeicherte Wärme auskoppelbarer Weise mit dem oder einem zweiten Dampferzeuger verbunden ist.

7. Kraftwerk nach einem der vorhergehenden Ansprüche, **dadurch gekennzeichnet, dass** der Wärmespeicher (3) in gespeicherte Wärme auskoppelbarer Weise mit mindestens einem weiteren Wärmetauscher (6) verbunden ist, der in dem oder einem zweiten Wasser/Dampf-Kreislauf (1, 7) einen Vorwärmer, Überhitzer oder Zwischenüberhitzer ausbildet.

8. Kraftwerk nach einem der vorhergehenden Ansprüche, **dadurch gekennzeichnet, dass** der Wärmespeicher (3) als Wärmespeichermedium eine Salzschmelze aufweist.

9. Kraftwerk nach einem der vorhergehenden Ansprüche, **dadurch gekennzeichnet, dass** es einen einen Verdichter und einen Expander umfassenden Druckluftspeicher aufweist, der in entstehende Verdichtungswärme in den Wärmetauscher (2) oder den Wärmespeicher (3) einkoppelbarer Weise mit dem Wärmespeicher (3) verbunden ist.

10. Kraftwerk nach einem der vorhergehenden Ansprüche, **dadurch gekennzeichnet, dass** der Wärmespeicher (3) in gespeicherte Wärme auskoppelbarer Weise mit einer Lufterwärmungseinrichtung verbunden ist.

11. Kraftwerk nach einem der vorhergehenden Ansprüche, **dadurch gekennzeichnet, dass** der Wärmespeicher (3) als Dampfspeicher, Salzspeicher, Betonspeicher oder Heißwasserspeicher ausgebildet ist.

12. Verfahren zur Speicherung von in einem Kraftwerk mit einem Dampferzeuger mit angeschlossenem Wasser/DampfKreislauf (1) und darin integriertem Turbinen- oder Turbosatz erzeugter Wärme, wobei der Dampferzeuger einen mit fossilem Brennstoff und/oder mit Biomasse befeuerbaren Feuerraum aufweist und wobei der Wasser/Dampf-Kreislauf (1) dampfseitig mit einem thermisch an einen Wärmespeicher (3) gekoppelten Wärmetauscher (2) leitungsmäßig verbunden und/oder thermisch gekoppelt ist,
wobei in dem Wärmetauscher (2) Wärmeenergie aus dem Dampf des Wasser/Dampf-Kreislaufes (1) ausgekoppelt und in den Wärmetauscher (2) eingekoppelt wird,
**dadurch gekennzeichnet,**
**dass** in dem Wärmetauscher (2) Wärmeenergie des Dampfes an ein Wärmeträgermedium (8) übertragen und an das Wärmeträgermedium (8) übertragene Wärmeenergie im Wärmespeicher (3) ausgekoppelt wird.

13. Verfahren nach Anspruch 12, **dadurch gekennzeichnet, dass** der Wasser/Dampf-Kreislauf (1) dampfseitig mit dem Wärmespeicher (3) leitungsmäßig verbunden und/oder thermisch gekoppelt ist, wobei in dem Wärmespeicher (3) Wärmeenergie aus dem Dampf des Wasser/Dampf-Kreislaufs (1) ausgekoppelt und in den Wärmespeicher (3) eingekoppelt wird.

14. Verfahren nach Anspruch 12 oder 13, **dadurch gekennzeichnet, dass** in dem Wärmespeicher (3) gespeicherte Wärme in den oder einen zweiten Dampferzeuger ausgekoppelt wird, wobei in dem jeweiligen Dampferzeuger erzeugter Dampf als Frischdampf oder Zwischenüberhitzerdampf einer Turbine zugeführt wird, und/oder dass in dem Wärmespeicher (3) gespeicherte Wärme in mindestens einen weiteren Wärmetauscher (6) ausgekoppelt wird, der in dem oder einem zweiten Wasser/Dampf-Kreislauf (1, 7) einen Vorwärmer, Überhitzer oder Zwischenüberhitzer ausbildet.

15. Verfahren nach einem der Ansprüche 12 - 14, **dadurch gekennzeichnet, dass** die Wärmeenergie von bei Betrieb des Kraftwerks in seinem Mindest- oder Minimallastbereich erzeugtem und nicht für die Stromerzeugung genutztem Überschussdampf aus dem Wasser/Dampf-Kreislauf (1) thermisch in den Wärmespeicher (3) und/oder den Wärmetauscher (2) ausgekoppelt wird.

16. Verfahren nach einem der Ansprüche 12 - 15, **dadurch gekennzeichnet, dass** dem Wärmespeicher (3) bei im Stromnetz vorhandener Überkapazität an Strom und/oder bei Betrieb des Kraftwerks in seinem Mindest- oder Minimallastbereich erzeugter, nicht ins Netz einzuspeisender Überschussstrom über eine mit dem jeweiligen Strom und/oder Überschussstrom elektrisch beheizte und im Wärmespeicher (3) angeordnete Heizvorrichtung (4) Wärmeenergie zugeführt und im Wärmespeicher (3) gespeichert wird.

17. Verfahren nach einem der Ansprüche 12 - 15, **dadurch gekennzeichnet, dass** beim Wiederanfahren des Kraftwerks aus seinem Mindest- oder Minimallastbereich in dem Wärmespeicher (3) gespeicherte Wärme in den und/oder in den zweiten Wasser/Dampf-Kreislauf (1, 7), ausgekoppelt wird.

## Claims

1. Power plant comprising a steam generator with an attached water/steam circuit (1) and turbine or turbo set integrated therein, wherein the steam generator has a combustion chamber that can be fired with fossil fuel and/or with biomass and wherein the water/steam circuit (1) is flow-connected and/or thermally coupled on the steam side with a heat exchanger (2) thermally coupled to a heat accumulator (3),
wherein the water/steam circuit (1) is flow-connected to the heat exchanger (2) in such a way that thermal energy of the steam from the water/steam circuit (1) can be thermally coupled out into the heat exchanger (2),
**characterized**
**in that** thermal energy of the steam in the heat exchanger (2) is transferred to a heat carrier medium (8) and thermal energy transferred to the heat carrier medium (8) is coupled out in the heat accumulator (3).

2. Power plant according to Claim 1, **characterized in that** the water/steam circuit (1) is flow-connected and/or thermally coupled on the steam side with the heat accumulator (3), wherein the water/steam circuit (1) is flow-connected to the heat accumulator (3) in such a way that thermal energy of the steam from the water/steam circuit (1) can be thermally coupled out into the heat accumulator (3).

3. Power plant according to one of the preceding claims, **characterized in that** thermal energy of the steam in the heat accumulator (3) is transferred to a heat carrier medium and/or a heat storage medium.

4. Power plant according to one of the preceding claims, **characterized in that** the heat accumulator (3) is designed as electrically heatable.

5. Power plant according to one of the preceding claims, **characterized in that** the burners of the combustion chamber are a component part of an indirect firing system.

6. Power plant according to one of the preceding claims, **characterized in that** the heat accumulator (3) is connected to the or a second steam generator in such a way that stored heat can be coupled out.

7. Power plant according to one of the preceding claims, **characterized in that** the heat accumulator (3) is connected in such a way that stored heat can be coupled out to at least one further heat exchanger (6), which forms a preheater, superheater or intermediate superheater in the or a second water/steam circuit (1, 7).

8. Power plant according to one of the preceding claims, **characterized in that** the heat accumulator (3) has a molten salt as the heat storage medium.

9. Power plant according to one of the preceding claims, **characterized in that** it has a compressed air reservoir which comprises a compressor and an expander and is connected to the heat accumulator (3) in such a way that heat of compression occurring can be coupled into the heat exchanger (2) or the heat accumulator (3).

10. Power plant according to one of the preceding claims, **characterized in that** the heat accumulator (3) is connected to an air heating device in such a way that stored heat can be coupled out.

11. Power plant according to one of the preceding claims, **characterized in that** the heat accumulator (3) is designed as a steam accumulator, salt store, concrete store or hot water tank.

12. Method for storing heat generated in a power plant comprising a steam generator with an attached water/steam circuit (1) and turbine or turbo set integrated therein, wherein the steam generator has a combustion chamber that can be fired with fossil fuel and/or with biomass and wherein the water/steam circuit (1) is flow-connected and/or thermally coupled on the steam side with a heat exchanger (2) thermally coupled to a heat accumulator (3),
wherein in the heat exchanger (2) thermal energy is coupled out from the steam of the water/steam circuit (1) and coupled into the heat exchanger (2), **characterized**
**in that** in the heat exchanger (2) thermal energy of the steam is transferred to a heat carrier medium (8) and thermal energy transferred to the heat carrier medium (8) is coupled out in the heat accumulator (3) .

13. Method according to Claim 12, **characterized in that** the water/steam circuit (1) is flow-connected and/or thermally coupled on the steam side to the heat accumulator (3), wherein in the heat accumulator (3) thermal energy is coupled out from the steam of the water/steam circuit (1) and coupled into the heat accumulator (3).

14. Method according to Claim 12 or 13, **characterized in that** heat stored in the heat accumulator (3) is coupled out into the or a second steam generator, wherein steam generated in the respective steam generator is fed as live steam or intermediate superheater steam to a turbine, and/or **in that** heat stored in the heat accumulator (3) is coupled out into at least one further heat exchanger (6), which forms a preheater, superheater or intermediate superheater in the or a second water/steam circuit (1, 7).

15. Method according to one of Claims 12 - 14, **characterized in that** the thermal energy from excess steam that is generated during the operation of the power plant in its minimum or minimal load range and is not used for generating electricity is thermally coupled out from the water/steam circuit (1) into the heat accumulator (3) and/or the heat exchanger (2).

16. Method according to one of Claims 12 - 15, **characterized in that**, when there is overcapacity of electricity in the electricity grid and/or excess electricity that is generated during the operation of the power plant in its minimum or minimal load range and cannot be fed into the grid, thermal energy is fed to the heat accumulator (3) by way of a heating device (4), which is electrically heated by the respective electricity and/or excess electricity and is arranged in the heat accumulator (3), and is stored in the heat accumulator (3).

17. Method according to one of Claims 12 - 15, **characterized in that**, when restarting the power plant from its minimum or minimal load range, heat stored in the heat accumulator (3) is coupled out into the and/or into the second water/steam circuit (1, 7).

## Revendications

1. Centrale électrique comprenant un générateur de vapeur avec un circuit eau/vapeur (1) raccordé et un ensemble de turbines ou un groupe turbo-générateur intégré, le générateur de vapeur comprenant une chambre de combustion pouvant être alimentée en carburant fossile et/ou en biomasse et le circuit eau/vapeur (1) étant relié, côté vapeur, par une conduite et/ou couplé thermiquement à un échangeur thermique (2) couplé thermiquement à un accumulateur de chaleur (3),
le circuit eau/vapeur (1) étant relié par une conduite à l'échangeur thermique (2) de façon à ce que l'énergie thermique de la vapeur puisse être transférée du circuit eau/vapeur (1) thermiquement vers l'échangeur thermique (2),
**caractérisée en ce que**
l'énergie thermique de la vapeur dans l'échangeur thermique (2) est transmise à un fluide caloporteur (8) et l'énergie thermique transmise au fluide caloporteur (8) est transférée à l'accumulateur de chaleur (3).

2. Centrale électrique selon la revendication 1, **caractérisée en ce que** le circuit eau/vapeur (1) est relié côté vapeur par une conduite et/ou couplé thermiquement avec l'accumulateur de chaleur (3), le circuit eau/vapeur (1) étant relié par une conduite avec l'accumulateur de chaleur (3) de façon à ce que l'énergie thermique de la vapeur puisse être transférée du circuit eau/vapeur (1) thermiquement vers l'accumulateur de chaleur (3).

3. Centrale électrique selon l'une des revendications précédentes, **caractérisée en ce que** l'énergie thermique de la vapeur est transmise, dans l'accumulateur de chaleur (3), à un fluide caloporteur et/ou un fluide d'accumulation thermique.

4. Centrale électrique selon l'une des revendications précédentes, **caractérisée en ce que** l'accumulateur de chaleur (3) est conçu de façon à pouvoir être chauffé électriquement.

5. Centrale électrique selon l'une des revendications précédentes, **caractérisée en ce que** les brûleurs de la chambre de combustion font partie d'un dispositif de combustion indirecte.

6. Centrale électrique selon l'une des revendications précédentes, **caractérisée en ce que** l'accumulateur de chaleur (3) est relié avec le ou avec un deuxième générateur de vapeur de façon à pouvoir transférer la chaleur accumulée.

7. Centrale électrique selon l'une des revendications précédentes, **caractérisée en ce que** l'accumulateur de chaleur (3) est relié de façon à pouvoir transférer la chaleur accumulée avec au moins un autre échangeur thermique (6) qui est constitué, dans le ou dans un deuxième circuit eau/vapeur (1, 7), d'un dispositif de préchauffage, d'un dispositif de surchauffage ou d'un dispositif de surchauffage intermédiaire.

8. Centrale électrique selon l'une des revendications précédentes, **caractérisée en ce que** l'accumulateur de chaleur (3) comprend du sel fondu en tant que fluide d'accumulation de chaleur.

9. Centrale électrique selon l'une des revendications précédentes, **caractérisée en ce qu'**elle comprend un accumulateur d'air comprimé comprenant un compresseur et un détendeur, qui est relié avec l'accumulateur de chaleur (3) de façon à pouvoir coupler la chaleur de compression dans l'échangeur thermique (2) ou l'accumulateur de chaleur (3).

10. Centrale électrique selon l'une des revendications précédentes, **caractérisée en ce que** l'accumulateur de chaleur (3) est relié avec un dispositif de chauffage d'air de façon à pouvoir transférer la chaleur accumulée.

11. Centrale électrique selon l'une des revendications précédentes, **caractérisée en ce que** l'accumulateur de chaleur (3) est conçu comme un accumulateur de vapeur, un accumulateur de sel, un accumulateur de béton ou un accumulateur d'eau chaude.

12. Procédé de stockage de chaleur générée, dans une centrale électrique, avec un générateur de vapeur avec un circuit eau/vapeur (1) raccordé et un ensemble de turbines ou un groupe turbo-générateur intégré, le générateur de vapeur comprenant une chambre de combustion pouvant être alimentée en carburant fossile et/ou en biomasse et le circuit eau/vapeur (1) étant relié, côté vapeur, par une conduite et/ou couplé thermiquement à un échangeur thermique (2) couplé thermiquement à un accumulateur de chaleur (3),
de sorte que, dans l'échangeur thermique (2), l'énergie thermique est extraite de la vapeur du circuit eau/vapeur (1) et est introduite dans l'échangeur thermique (2),
**caractérisé en ce que**
dans l'échangeur thermique (2), l'énergie thermique de la vapeur est transmise à un fluide caloporteur (8) et l'énergie thermique transmise au fluide caloporteur (8) est transférée dans l'accumulateur de chaleur (3).

13. Procédé selon la revendication 12, **caractérisé en ce que** le circuit eau/vapeur (1) est relié côté vapeur par une conduite et/ou couplé thermiquement avec l'accumulateur de chaleur (3), de façon à ce que, dans l'accumulateur de chaleur (3), l'énergie thermique de la vapeur puisse être extraite du circuit eau/vapeur (1) et introduite dans l'accumulateur de chaleur (3).

14. Procédé selon la revendication 12 ou 13, **caractérisé en ce que** la chaleur accumulée dans l'accumulateur de chaleur (3) est transférée vers le ou vers un deuxième générateur de vapeur, de sorte que la vapeur générée dans le générateur de vapeur est introduite dans une turbine en tant que vapeur fraîche ou vapeur du dispositif de surchauffage intermédiaire et/ou **en ce que** la chaleur accumulée dans l'accumulateur de chaleur (3) est transférée vers au moins un autre échangeur thermique (6), qui constitue, dans le ou dans un deuxième circuit eau/vapeur (1, 7), un dispositif de préchauffage, un dispositif de surchauffage ou un dispositif de surchauffage intermédiaire.

15. Procédé selon l'une des revendications 12 à 14, **caractérisé en ce que** l'énergie thermique de la vapeur en excès, générée lors du fonctionnement de la centrale électrique à sa charge minimale et non utilisée pour la production de courant, est transférée thermiquement du circuit eau/vapeur (1) vers l'accumulateur de chaleur (3) et/ou l'échangeur thermique (2).

16. Procédé selon l'une des revendications 12 à 15, **caractérisé en ce que**, dans le cas d'un courant en excès qui ne doit pas être introduit dans le réseau, lors d'une surcapacité de courant dans le réseau électrique et/ou lors du fonctionnement de la centrale électrique à sa charge minimale, de l'énergie thermique est introduite dans l'accumulateur de chaleur (3), par l'intermédiaire d'un dispositif de chauffage (4) chauffé électriquement avec un courant correspondant et/ou le courant en excès et disposé dans l'accumulateur de chaleur (3), et est stockée dans l'accumulateur de chaleur (3).

17. Procédé selon l'une des revendications 12 à 15, **caractérisé en ce que**, lors d'un redémarrage de la centrale électrique à partir de sa charge minimale, la chaleur stockée dans l'accumulateur de chaleur (3) est transférée vers le et/ou vers un deuxième circuit eau/vapeur (1, 7).
